# EUROPÄISCHE PATENTSCHRIFT

(11) **EP 1 125 049 B1**
(45) Veröffentlichungstag und Bekanntmachung des Hinweises auf die Patenterteilung: **03.11.2004**
(21) Anmeldenummer: 00958207.3
(22) Anmeldetag: 02.08.2000
(51) Int. Cl.: F02M 47/02, F02M 63/00, F02M 45/00

(54) **KOMBINIERTES HUB-/DRUCKGESTEUERTES KRAFTSTOFFEINSPRITZ VERFAHREN UND -SYSTEM FÜR EINE BRENNKRAFTMASCHINE**
COMBINED STROKE/PRESSURE CONTROLLED FUEL INJECTION METHOD AND SYSTEM FOR AN INTERNAL COMBUSTION ENGINE
PROCEDE ET SYSTEME D'INJECTION DE CARBURANT COMBINEE PAR LEVEE/PRESSION POUR MOTEUR A COMBUSTION INTERNE

(30) Priorität: 20.08.1999 DE 19939421
(43) Veröffentlichungstag der Anmeldung: 22.08.2001
(73) Patentinhaber: ROBERT BOSCH GMBH, 70442 Stuttgart (DE)
(72) Erfinder: MAHR, Bernd, D-73207 Plochingen (DE); KROPP, Martin, D-70825 Korntal-Muenchingen (DE); MAGEL, Hans-Christoph, D-72793 Pfullingen (DE); OTTERBACH, Wolfgang, D-70439 Stuttgart (DE)
(86) Internationale Anmeldenummer: PCT/DE2000/002577
(87) Internationale Veröffentlichungsnummer: WO 2001/014713

(56) Entgegenhaltungen:
- EP-A- 0 711 914
- EP-A- 0 740 067
- WO-A-98/09068

## Beschreibung

### Stand der Technik

Die Erfindung geht aus von einem Kraftstoffeinspritzverfahren für eine Brennkraftmaschine nach der Gattung des Patentanspruchs 1 sowie von einem Kraftstoffeinspritzsystem nach der Gattung des Patentanspruchs 4.

Ein derartiges Kraftstoffeinspritzverfahren und -system ist beispielsweise durch die WO 98/09068 bekanntgeworden.

Zum besseren Verständnis der nachfolgenden Beschreibung werden zunächst einige Begriffe näher erläutert: Bei einem *druckgesteuerten Kraftstoffeinspritzsystem* wird durch den im Düsenraum eines Injektors herrschenden Kraftstoffdruck ein Ventilkörper (z.B. eine Düsennadel) gegen die Wirkung einer Schließkraft aufgesteuert und so die Einspritzöffnung für eine Einspritzung des Kraftstoffes freigegeben. Der Druck, mit dem Kraftstoff aus dem Düsenraum in den Zylinder austritt, wird als Einspritzdruck bezeichnet. Unter einem hubgesteuerten *Kraftstoffeinspritzsystem* wird im Rahmen der Erfindung verstanden, daß das Öffnen und Schließen der Einspritzöffnung eines Injektors mit Hilfe eines verschieblichen Ventilglieds aufgrund des hydraulischen Zusammenwirkens der Kraftstoffdrücke in einem Düsenraum und in einem Steuerraum erfolgen. Weiterhin ist im folgenden eine Anordnung als zentral bezeichnet, wenn sie gemeinsam für alle Zylinder vorgesehen ist, und als *lokal*, wenn sie für nur einen einzelnen Zylinder vorgesehen ist.

Bei dem in der WO 98/09068 beschriebenen Einspritzsystem erfolgen sowohl die Einspritzung mit dem höheren Kraftstoffdruck als auch die Einspritzung mit dem tieferen Kraftstoffdruck hubgesteuert, wobei Steuerraum und Düsenraum miteinander unmittelbar verbunden sind. Da der höhere Einspritzdruck auch im Steuerraum herrscht, sind auch dort entsprechende Anforderungen an Dichtfunktion, Federkräfte und Ventilglied zu erfüllen. Durch die Hubsteuerung ist eine gute Reproduzierbarkeit der Einspritzung mit dem tieferen Kraftstoffdruck möglich.

Aus der EP 0 711 914 A1 ist ein druckgesteuertes Kraftstoffeinspritzsystem bekannt, bei dem über eine Ventilsteuereinheit entweder der tiefere oder höhere Kraftstoffdruck in den Düsenraum des Injektors geleitet wird. Dort wird durch den Druck ein federbelasteter Ventilkörper von seinem Ventilsitz abgehoben, so daß Kraftstoff aus der Einspritzöffnung austreten kann. Bei druckgesteuerten Einspritzsystemen werden bei der Einspritzung Druckwellen entfacht, die bei der Haupteinspritzung mit dem höheren Kraftstoffdruck zwar gewollt, aber bei der Voreinspritzung mit dem tieferen Kraftstoffdruck einen negativen Einfluß auf das hydraulische Verhalten des Einspritzsystems bei der anschließenden Haupteinspritzung ausüben können.

### Vorteile der Erfindung

Zur Verbesserung des Einspritzverhaltens werden erfindungsgemäß das Einspritzverfahren gemäß Patentanspruch 1 und die Kraftstoffeinspritzsysteme gemäß Patentanspruch 4 und 8 vorgeschlagen. Erfindungsgemäße Weiterbildungen sind in den Patentansprüchen 2 und 3 sowie 5 bis 9 enthalten.

Erfindungsgemäß werden die Vorteile eines hubgesteuerten und eines druckgesteuerten Einspritzsystems kombiniert. Damit ergeben sich entscheidende Vorteile:
- flexiblere Vor- und Nacheinspritzung;
- bessere Dosiermöglichkeiten und gute Reproduzierbarkeit der Vor- und Nacheinspritzung durch eine Hubsteuerung und geringen Einspritzdruck;
- sehr kleine Baugröße des Injektors, da die Hubsteuerung aufgrund des geringen Druckes als Steuerorgan ein 2/2-Wege-Ventil aufweisen kann;
- Verwendung von schnell schaltenden Magnetventilen bei geringem Strombedarf;
- kleiner Einfluß der Bauteiltoleranzen auf die Vor- und Nacheinspritzung;
- Drucküberhöhung bei der Haupteinspritzung und dreiecksförmiger Einspritzverlauf;
- geringere Anforderungen an Dichtfunktion, Federkräfte und Ventilglied durch geringeren Druck bei der Vor- und Nacheinspritzung;
- Wahlmöglichkeit des Einspritzprinzips bei der Haupteinspritzung bei kleinen Einspritzdrücken.

Der tiefere Kraftstoffdruck kann auch für die Haupteinspritzung zur Realisierung eines bootförmigen Einspritzverlaufs verwendet werden.

Weitere Vorteile und vorteilhafte Ausgestaltungen des Gegenstands der Erfindung sind der Beschreibung, der Zeichnung und den Ansprüchen entnehmbar.

### Zeichnung

Verschiedene Ausführungsbeispiele von erfindungsgemäßen hub-/druckgesteuerten Kraftstoffeinspritzsystemen sind in der Zeichnung schematisch dargestellt und in der nachfolgenden Beschreibung erläutert. Es zeigen:
- **Fig. 1**: ein erstes Kraftstoffeinspritzsystem für eine Einspritzung mit zwei, unterschiedlich hohen Kraftstoffdrücken, mit einem zentralen Druckspeicher und jeweils einem lokalen Akkumulatorraum für jeden Injektor;
- **Fig. 2**: ein zweites Kraftstoffeinspritzsystem mit einer zentralen Verteilereinrichtung und jeweils einem lokalen Akkumulatorraum für jeden Injektor;
- **Fig. 3**: ein drittes Kraftstoffeinspritzsystem mit einem zentralen Druckspeicher, einer zentralen Verteilereinrichtung und jeweils einem lokalen Akkumulatorraum für jeden Injektor;
- **Fig. 4**: ein viertes Kraftstoffeinspritzsystem mit zwei zentralen Druckspeichern, einem zentralen Druckverstärker und jeweils einem lokalen Druckverstärker für jeden Injektor;
- **Fig. 5**: ein Ausführungsbeispiel eines hub-/druckgesteuerten Injektors;
- **Fig. 6**: ein fünftes Kraftstoffeinspritzsystem mit dem in Fig. 5 gezeigten Injektor, einem zentralen Druckspeicher, einer zentralen Verteilereinrichtung und jeweils einem lokalen Druckverstärker für jeden Injektor;
- **Fig. 7**: ein sechstes Kraftstoffeinspritzsystem mit dem in Fig. 5 gezeigten Injektor, zwei zentralen Druckspeichern und jeweils einem lokalen Druckverstärker für jeden Injektor;
- **Fig. 8**: ein siebtes Kraftstoffeinspritzsystem mit dem in Fig. 5 gezeigten Injektor sowie zwei zentralen Druckspeichern;
- **Fig. 9**: ein achtes Kraftstoffeinspritzsystem mit dem in Fig. 5 gezeigten Injektor sowie zwei zentralen Druckspeichern;
- **Fig. 10**: ein neuntes Kraftstoffeinspritzsystem mit dem in Fig. 5 gezeigten Injektor, einem zentralen Druckspeicher sowie einer zentralen Verteilereinrichtung;
- **Fig. 11**: ein zehntes Kraftstoffeinspritzsystem mit dem in Fig. 5 gezeigten Injektor, einem zentralen Druckspeicher sowie jeweils einem lokalen Druckverstärker für jeden Injektor;
- **Fig. 12**: ein elftes Kraftstoffeinspritzsystem mit dem in Fig. 5 gezeigten Injektor, zwei zentralen Druckspeichern, einem zentralen Druckverstärker sowie einer zentralen Verteilereinrichtung; und
- **Fig. 13**: ein zwölftes Kraftstoffeinspritzsystem mit dem in Fig. 5 gezeigten Injektor, zwei zentralen Druckspeichern sowie einem zentralen Druckverstärker.

### Beschreibung der Ausführungsbeispiele

Bei dem in **Fig. 1** dargestellten ersten Ausführungsbeispiel eines hub-/druckgesteuerten Kraftstoffeinspritzsystems **1** fördert eine mengengeregelte Hochdruckpumpe **2** Kraftstoff **3** aus einem Vorratstank **4** mit hohem Druck über eine Förderleitung **5** in einen zentralen Druckspeicher **6** (Hochdruck-Common-Rail), von dem mehrere, der Anzahl einzelner Zylinder entsprechende Hochdruckleitungen **7** zu den einzelnen, in den Brennraum der zu versorgenden Brennkraftmaschine ragenden Injektoren **8** (Einspritzeinrichtung) abführen. In Fig. 1 ist lediglich einer der Injektoren 8 näher dargestellt. Im Druckspeicher 6 kann ein erster höherer Kraftstoffdruck von ca. 300 bar bis 1800 bar gelagert werden.

Der in der Hochdruckleitung 7 anstehende höhere Kraftstoffdruck wird mittels Bestromens eines 3/2-Wege-Ventils **9** über eine Druckleitung **10** in einen Düsenraum 11 des Injektors 8 geleitet. Die Einspritzung mit dem höheren Kraftstoffdruck (Haupteinspritzung) erfolgt druckgesteuert mit Hilfe eines in einer Führungsbohrung axial verschiebbaren kolbenförmigen Ventilglieds **12** (Düsennadel), dessen konische Ventildichtfläche **13** mit einer Ventilsitzfläche am Injektorgehäuse zusammenwirkt und so die dort vorgesehenen Einspritzöffnungen **14** verschließt. Innerhalb des Düsenraums 11 ist eine in Öffnungsrichtung des Ventilglieds 12 weisende Druckfläche des Ventilgliedes 12 dem dort herrschenden Druck ausgesetzt, wobei sich der Düsenraum 11 über einen Ringspalt zwischen dem Ventilglied 12 und der Führungsbohrung bis an die Ventildichtfläche 13 des Injektors 8 fortsetzt. Durch den im Düsenraum 11 herrschenden Druck wird das die Einspritzöffnungen 14 abdichtende Ventilglied 12 gegen die Wirkung einer Schließkraft (Schließfeder 15) aufgesteuert, wobei der Federraum 16 mittels einer Leckageleitung **17** druckentlastet ist. Durch Umschalten des 3/2-Wege-Ventils 9 zurück in den unbestromten Zustand wird die Haupteinspritzung beendet und die Druckleitung 10 über eine Anschlußleitung 18 und ein auf einen zweiten tieferen Kraftstoffdruck (ca. 300 bar) eingestelltes Druckbegrenzungsventil **19** mit einer Leckageleitung **20** verbunden. Die Leckageleitung 20 dient der Druckentlastung und kann in den Vorratstank 4 zurückführen. Infolge der Umschaltung baut sich der in der Druckleitung 10 und dem Düsenraum 11 zunächst noch herrschende höhere Kraftstoffdruck auf den tieferen Kraftstoffdruck ab, der in einem an die Anschlußleitung 18 angeschlossenen Akkumulatorraum **21** gelagert wird. Dieser tiefere Kraftstoffdruck dient zur Vor- und/oder Nacheinspritzung (HC-Anreicherung zur Abgasnachbehandlung).

Am Ventilglied 12 greift koaxial zu der Schließfeder 15 ein Druckstück **22** an, das mit seiner der Ventildichtfläche 13 abgewandten Stirnseite **23** einen Steuerraum **24** begrenzt. Der Steuerraum 24 hat von der Anschlußleitung 18 her einen Kraftstoffzulauf **25** mit einer ersten Drossel **26** und einen Kraftstoffablauf zu einer Druckentlastungsleitung **27** mit einer zweiten Drossel **28**, die durch ein Steuerorgan in Form eines 2/2-Wege-Ventils **29** mit der Leckageleitung 20 verbindbar ist. Über den Druck im Steuerraum 24 wird das Druckstück 22 in Schließrichtung druckbeaufschlagt. Durch Betätigen (Bestromen) des 2/2-Wege-Ventils **29** kann der Druck im Steuerraum 24 abgebaut werden, so daß in der Folge der in Öffnungsrichtung auf das Ventilglied 12 wirkende Druck im Düsenraum 11 den in Schließrichtung auf das Ventilglied 12 wirkenden Druck übersteigt. Die Ventildichtfläche 13 hebt von der Ventilsitzfläche ab, so daß eine Einspritzung mit dem tieferen Kraftstoffdruck erfolgt. Dabei läßt sich der Entlastungsvorgang des Steuerraums 24 und somit die Hubsteuerung des Ventilglieds 12 über die Dimensionierung der beiden Drosseln 26, 28 beeinflussen. Durch Schließen des 2/2-Wege-Ventils 29 wird diese Einspritzung dann beendet. Die Einspritzung mit dem tieferen Systemdruck kann entweder nach der Haupteinspritzung als Nacheinspritzung oder vor der Haupteinspritzung als Voreinspritzung erfolgen. Sofern der Akkumulatorraum 21 auch nach einer Nacheinspritzung noch ausreichend mit unter Druck stehendem Kraftstoff gefüllt ist, kann dieser Kraftstoff beim nächsten Einspritzzyklus für eine Voreinspritzung genutzt werden, wodurch für jeden Einspritzzyklus eine Vor- und Nacheinspritzung möglich ist. Die Größe des Akkumulatorraums 21 ist an die Erfordernisse der Vor- und Nacheinspritzung angepaßt, wobei die Funktion des Akkumulatorraums 21 auch eine genügend lange Druckleitung erfüllen kann.

Die in Fig. 1 insgesamt mit **30** bezeichnete Anordnung aus 3/2-Wege-Ventil 9, Druckbegrenzungsventil 19 und Akkumulatorraum 21 kann entweder innerhalb des Injektorgehäuses (**Fig. 1a**) oder außerhalb (**Fig. 1b**) angeordnet sein.

Nachfolgend werden in der Beschreibung zu den weiteren Figuren lediglich die Unterschiede zum Kraftstoffeinspritzsystem nach Fig. 1 behandelt. Identische bzw. funktionsgleiche Bauteile sind mit gleichen Bezugsziffern bezeichnet und werden nicht näher erläutert.

Bei dem in **Fig. 2a** gezeigten Einspritzsystem **40** ist der zentrale Druckspeicher der Fig. 1 ausgelassen, und der Druckaufbau erfolgt durch Bestromen eines 2/2-Wege-Ventils 41. Die Hochdruckpumpe 2 kann einen Kraftstoffdruck von ca. 300 bis ca. 1600 bar erzeugen und z.B. eine Nockenpumpe sein. Eine zentrale Verteilereinrichtung **42** verteilt diesen Kraftstoffdruck auf die einzelnen Injektoren **43**. Hinter der Verteilereinrichtung 42 sind für jeden Injektor 43 noch ein Rückschlagventil 44, das den Kraftstoff in Richtung Injektor 43 durchläßt, und ein bei ca. 300 bar öffnendes Druckbegrenzungsventil **45**, das einen Rückfluß von Kraftstoff aus dem Injektor 43 zur Entlastung der Verteilereinrichtung 42 und zum Druckabbau zuläßt, vorgesehen. Rückschlagventil 44 und Druckbegrenzungsventil 45 bilden die insgesamt mit **46** bezeichnete Ventilanordnung. Anders als beim Injektor 8 hat nun auch der Steuerraum 24 des Injektors 43 seinen Kraftstoffzulauf 25 von der Druckleitung 10 her und ist der Akkumulatorraum **47** in der Druckleitung 10 unmittelbar vor dem Düsenraum 11 angeordnet. Außerdem ist der Druck im Steuerraum 24 über ein Druckbegrenzungsventil **48** auf ca. 300 bar begrenzt. Dieses Druckbegrenzungsventil 48 kann auch im 2/2-Wege-Ventil 29 bzw. in einem entsprechenden Magnetventil integriert sein.

Durch die Ventilanordnung 46 steht der im Injektor 43 vorhandene Kraftstoff bei nichtbestromtem 2/2-Wege-Ventil 41 unter dem tieferen Kraftstoffdruck. Durch Öffnen (Bestromen) des 2/2-Wege-Ventils 29 erfolgt hubgesteuert die Voreinspritzung aus dem lokalen Akkumulator 47. Wird durch Bestromen des 2/2-Wege-Ventils 41 der höhere Systemdruck aktiviert, so steigt der Druck im Düsenraum 11 und im Steuerraum 24 an, so daß das Druckbegrenzungsventil 48 öffnet und der Druck dort auf geringem Niveau begrenzt ist. Durch den höheren Druck im Düsenraum 11 wird das Ventilglied 12 druckgesteuert aufgesteuert. Bei Deaktivierung des höheren Kraftstoffdruckes sinkt der Druck im Injektor 43 über das Druckbegrenzungsventil 45 auf den tieferen Kraftstoffdruck ab, so daß die Hubsteuerung wieder aktiv wird und das Ventilglied 12 schließt.

Im Ausführungsbeispiel nach **Fig. 2b** ist die den Druck begrenzende Ventilanordnung **46a** durch ein 3/2-Wege-Ventil **49** und ein bei ca. 300 bar öffnendes Druckbegrenzungsventil **45a** gebildet. Für die Haupteinspritzung wird bei aktiviertem höheren Kraftstoffdruck die Druckleitung 10 über das 3/2-Wege-Ventil 49 mit der Verteilereinrichtung 42 verbunden. Am Ende der Haupteinspritzung wird dann durch Umschalten des 3/2-Wege-Ventils 49 der im Injektor 43 herrschende Druck über das Druckbegrenzungsventil 45a auf den tieferen Kraftstoffdruck für eine Vor- und/oder Nacheinspritzung abgebaut.

Das Einspritzsystem 50 der Fig. 3 verwendet, anders als das Einspritzsystem 40, einen zentralen Druckspeicher 6 für den höheren Kraftstoffdruck. Über ein 3/2-Wege-Ventil 51 wird die Verteilereinrichtung 42 entweder mit dem Druckspeicher 6 verbunden oder auf Leckage **52** zurückgeschaltet, um am Ende der Haupteinspritzung die Verteilereinrichtung 42 zu entlasten. In **Fig. 3a** ist die Ventilanordnung 46a und in **Fig. 3b** die Ventilanordnung 46 vorgesehen.

Das in Fig. 4 gezeigte Einspritzsystem 60 entspricht mit Ausnahme der Erzeugung des höheren Kraftstoffdruckes dem Einspritzsystem 1. Die Hochdruckpumpe 2 fördert Kraftstoff in einen ersten zentralen Druckspeicher **61** (Niederdruck-Common-Rail). Der dort unter einem Druck von ca. 200 bis 600 bar gelagerte Kraftstoff wird mittels einer zentralen Druckübersetzungseinheit **62** auf den höheren Kraftstoffdruck (ca. 600 bis ca. 1800 bar) komprimiert und im zweiten zentralen Druckspeicher 6 gelagert. Die Druckübersetzungseinheit 62 umfaßt eine Ventileinheit **63** zur Druckübersetzungsansteuerung, einen Druckübersetzer **64** mit einem Druckmittel **65** in Form eines verschieblichen Kolbenelements sowie zwei Rückschlagventile **66** und **67**. Das Druckmittel 65 kann einenends mit Hilfe der Ventileinheit 63 an den ersten Druckspeicher 61 angeschlossen werden, so daß es durch den in einer Primärkammer **68** befindlichen Kraftstoff einenends druckbeaufschlagt wird. Ein Differenzraum **69** ist mittels einer Leckageleitung **70** druckentlastet, so daß das Druckmittel 65 zur Verringerung des Volumens einer Druckkammer 71 in Kompressionsrichtung verschoben werden kann. Dadurch wird der in der Druckkammer 71 befindliche Kraftstoff entsprechend dem Flächenverhältnis von Primärkammer 68 und Druckkammer 71 auf den höheren Kraftstoffdruck verdichtet und dem zweiten Druckspeicher 6 zugeführt. Das Rückschlagventil 66 verhindert den Rückfluß von komprimiertem Kraftstoff aus dem zweiten Druckspeicher 6. Wird die Primärkammer 68 mit Hilfe der Ventileinheit 63 an eine Leckageleitung **72** angeschlossen, so erfolgen die Rückstellung des Druckmittels 65 und die Wiederbefüllung der Druckkammer 71, die über das Rückschlagventil 67 an den ersten Druckspeicher 61 angeschlossen ist. Aufgrund der Druckverhältnisse in der Primärkammer 68 und in der Druckkammer 71 öffnet das Rückschlagventil 67, so daß die Druckkammer 71 unter dem Kraftstoffdruck des ersten Druckspeichers 61 steht und das Druckmittel 65 hydraulisch in seine Ausgangsstellung zurückgefahren wird. Zur Verbesserung des Rückstellverhaltens können eine oder mehrere Federn in den Räumen 68, 69 und 71 angeordnet sein. Im dargestellten Ausführungsbeispiel ist die Ventileinheit 63 lediglich beispielhaft als 3/2-Wege-Ventil dargestellt.

Der in **Fig. 5** gezeigte Injektor **80** weist zwei über ein Rückschlagventil 81 miteinander verbundene Druckleitungen **82, 83** für den höheren bzw. tieferen Kraftstoffdruck auf, wobei der Steuerraum 24 an die Druckleitung 83 angeschlossen ist. Indem der Düsenraum 11 über die Druckleitung 82 mit dem höheren Kraftstoffdruck beaufschlagt wird, erfolgt die Haupteinspritzung druckgesteuert. Wenn der Düsenraum 11 über die Druckleitung 83 mit dem tieferen Kraftstoffdruck beaufschlagt wird, erfolgt hubgesteuert die Voroder Nacheinspritzung.

Bei dem Einspritzsystem 90 der **Fig. 6** wird anders als beim Einspritzsystem 60 (Fig. 4) der im Druckspeicher 61 gelagerte Kraftstoffdruck als tieferer Kraftstoffdruck genutzt. Aus diesem kann dann bei Bedarf auch ein höherer Kraftstoffdruck mittels einer lokalen Druckübersetzungseinheit **91** erzeugt werden, die in einer Bypaßleitung **92** der Druckleitung 10 angeordnet ist. Mittels einer Ventileinheit **93** (3/2-Wegeventil) in der Bypaßleitung 92 kann ein lokaler Druckübersetzer **94**, der analog dem zentralen Druckübersetzer 64 aufgebaut ist, zugeschaltet werden. Die Druckkammer **95** des lokalen Druckübersetzers 94 wird mit Kraftstoff aus dem Druckspeicher 61 befüllt, wobei das Rückschlagventil 81 den Rücklauf von komprimiertem Kraftstoff zurück in den Druckspeicher 61 verhindert. Die Druckübersetzungseinheit 91 samt Rückschlagventil 81 kann sich innerhalb des Injektors 80 (Fig. 6a) oder außerhalb (Fig. 6b) befinden.

**Fig. 7a** zeigt ein Einspritzsystem 100, bei dem anders als beim Einspritzsystem 60 (Fig. 4) der Kraftstoff im zweiten Druckspeicher 6 unter dem tieferen Kraftstoffdruck gelagert ist. Wie in Fig. 6 wird dann für jeden Injektor 80 mittels der lokalen Druckübersetzungseinheit 91 der höhere Kraftstoffdruck erzeugt. Im zentralen ersten Druckspeicher 61 ist der von der Hochdruckpumpe 2 geförderte Kraftstoff unter einem Druck von ca. 50 bis ca. 200 bar gelagert. Wie **Fig. 7b** zeigt, kann die Druckkammer 71 des zentralen Druckübersetzers 64 anstatt wie in Fig. 7a mit Kraftstoff aus dem ersten Druckspeicher 61 auch mit Kraftstoff 3' befüllt werden, den eine Kraftstoffpumpe 2' (Förderpumpe) über eine Förderleitung 5' aus einem weiteren Vorratstank 4' in die Druckkammer 71 fördert. Da die Hochdruckseite und die Niederdruckseite der zentralen Druckübersetzungseinheit voneinander hydraulisch entkoppelt sind, können für beide Seiten auch unterschiedliche Betriebsstoffe, z.B. Öl für die Niederdruckseite und Kraftstoff für die Hochdruckseite, verwendet werden.

Das Einspritzsystem 110 der **Fig. 8** verwendet eine mengengeregelte zweistufige Hochdruckpumpe 111 zur Erzeugung von zwei unterschiedlich hohen Kraftstoffdrücken, von denen der tiefere zentral im ersten Druckspeicher 61 und der höhere zentral im zweiten Druckspeicher 6 gespeichert werden. Die Druckleitung 83 ist ständig an den ersten Druckspeicher 61 angeschlossen, während für die Haupteinspritzung die Druckleitung 82 über ein 3/2-Wege-Ventil 112 mit dem zweiten Druckspeicher 6 verbunden wird. Bei unbestromtem 3/2-Wege-Ventil 112 ist die Druckleitung 82 mit dem ersten Druckspeicher 61 verbunden. Das 3/2-Wege-Ventil 112 kann innerhalb des Injektors 80 (**Fig. 8a**) oder außerhalb (**Fig. 8b**) angeordnet sein. Wie in **Fig. 8c** gezeigt, kann zum Schalten des höheren Kraftstoffdruckes in der Druckleitung 82 auch ein 2/2-Wege-Ventil 113 vorgesehen sein.

Das in **Fig. 9** gezeigte Einspritzsystem **120** unterscheidet sich vom Einspritzsystem 110 lediglich dadurch, daß eine mengengeregelte einstufige Hochdruckpumpe 2 Kraftstoff nur in den zweiten Druckspeicher 6 fördert, aus dem dann Kraftstoff in den ersten Druckspeicher 61 gefördert wird. Durch Regelung seiner Kraftstoffzufuhr mittels eines 2/2-Wegventils **121** wird im ersten Druckspeicher 61 der tiefere Kraftstoffdruck von ca. 400 bar aufrechterhalten. In **Fig. 9a** ist das 3/2-Wege-Ventil 112 innerhalb des Injektors 80 und in **Fig. 9b** außerhalb angeordnet, während in Fig. 9c ein 2/2-Wege-Ventil 113 vorgesehen ist.

Anders als beim Einspritzsystem 110 nach Fig. 8b wird bei dem in **Fig. 10** gezeigten Einspritzsystem 130 eine zweistufige Hochdruckpumpe 2 zum Erzeugen des höheren und des tieferen Kraftstoffdrucks verwendet. Der tiefere Kraftstoffdruck wird in den zentralen Druckspeicher 61 gefördert, während der höhere Kraftstoffdruck durch Bestromen des 2/2-Wege-Ventils 41 erzeugt und über eine Verteilereinrichtung 42 auf die einzelnen Injektoren 80 verteilt wird.

Das in **Fig. 11** gezeigte Einspritzsystem **140** unterscheidet sich von dem Einspritzsystem 90 (Fig. 6) dadurch, daß der tiefere Kraftstoffdruck des Druckspeichers 61 den Injektoren 80 nicht über eine Verteilereinrichtung zugeteilt wird, sondern jeder Injektor 80 über eine eigene Druckleitung an den Druckspeicher 61 angeschlossen ist. Die lokale Druckübersetzungseinheit 91 kann sich innerhalb des Injektors 80 (**Fig. 11a**) oder außerhalb (**Fig. 11b**) befinden. Außerdem ist es möglich, anstelle eines oder beider Magnetventile Piezosteller zu verwenden. Für diese Piezosteller ist ein Temperaturausgleich und evtl. eine hydraulische Kopplung vorzusehen. Es kann sowohl die hubgesteuerte Einspritzung mit dem tieferen Kraftstoffdruck als auch die druckgesteuerte Einspritzung mit dem höheren Kraftstoffdruck mit einem Piezosteller anstatt eines Magnetventils ausgeführt werden. Durch die hohe Stellgeschwindigkeit eines Piezostellers kann die Zumeßgenauigkeit der Einspritzung verbessert werden. Weiterhin kann eine Einspritzverlaufsformung (im allgemeinen bei der Haupteinspritzung) realisiert werden. Bei Verwendung eines Piezostellers für die Hubsteuerung kann evtl. wegen des geringen zu schaltenden Druckniveaus auf eine Ablaufdrossel verzichtet werden.

Das Einspritzsystem 150 der **Fig. 12** verwendet wie das in Fig. 8b gezeigte Einspritzsystem 110 zwei Druckspeicher 6, 61 für den höheren und den tieferen Kraftstoffdruck, wobei anders als in Fig. 8b der höhere Kraftstoffdruck wie in Fig. 4 mittels der zentralen Druckübersetzungseinheit 62 erzeugt und der höhere Kraftstoffdruck wie in Fig. 3a zentral über das 3/2-Wege-Ventil 51 und die Verteilereinrichtung 42 auf die Injektoren 80 verteilt wird.

Das in **Fig. 13** gezeigte Einspritzsystem 160 unterscheidet sich von dem Einspritzsystem 150 durch die Verwendung des in Fig. 8a gezeigten Injektors 80, bei dem der höhere Kraftstoffdruck lokal über das 3/2-Wege-Ventil 112 zugemessen wird. Das 3/2-Wege-Ventil 112 kann entweder innerhalb des Injektorgehäuses **(Fig. 13a)** oder, insbesondere zusammen mit dem Rückschlagventil 81, außerhalb **(Fig. 13b)** angeordnet sein.

Abschließend wird noch darauf hingewiesen, daß der tiefere Kraftstoffdruck auch für die Haupteinspritzung zur Realisierung eines bootförmigen Einspritzverlaufs verwendet werden kann.

Bei einem Verfahren zum Einspritzen von Kraftstoff mit mindestens zwei unterschiedlich hohen Kraftstoffdrücken über Injektoren 80 in den Brennraum einer Brennkraftmaschine erfolgt die Kraftstoffeinspritzung mit dem tieferen Kraftstoffdruck hubgesteuert und die Kraftstoffeinspritzung mit dem höheren Kraftstoffdruck druckgesteuert. Für eine Vor- und/oder Nacheinspritzung und/oder eine Bootinjektion mit dem tieferen Kraftstoffdruck sind der Steuerraum 24 und über ein Rückschlagventil 81 auch der Düsenraum 11 an eine Niederdruckkraftstoffversorgung angeschlossen, und für eine Haupteinspritzung mit dem höheren Kraftstoffdruck ist der Düsenraum 11 an die Hochdruckkraftstoffversorgung angeschlossen.

## Patentansprüche

1. Verfahren zum Einspritzen von Kraftstoff mit mindestens zwei unterschiedlich hohen Kraftstoffdrücken über Injektoren (8; 43; 80) in den Brennraum einer Brennkraftmaschine, wobei die Kraftstoffeinspritzung mit dem tieferen Kraftstoffdruck hubgesteuert erfolgt,
**dadurch gekennzeichnet,**
**daß** die Kraftstoffeinspritzung mit dem höheren Kraftstoffdruck druckgesteuert erfolgt.

2. Einspritzverfahren nach Anspruch 1, **dadurch gekennzeichnet, daß** nach der Kraftstoffeinspritzung mit dem höheren Kraftstoffdruck der im Injektor (8; 43) herrschende Kraftstoffdruck auf den tieferen Kraftstoffdruck abgebaut und für mindestens eine Kraftstoffeinspritzung mit dem tieferen Kraftstoffdruck lokal gespeichert wird.

3. Einspritzverfahren nach Anspruch 1 oder 2, **dadurch gekennzeichnet, daß** die Drucksteuerung unabhängig von der Hubsteuerung erfolgt.

4. Kraftstoffeinspritzsystem (1; 40; 50; 60) für eine Brennkraftmaschine, bei dem Kraftstoff unter zwei unterschiedlich hohen Kraftstoffdrücken in den Brennraum der Brennkraftmaschine über hubgesteuerte Injektoren (8; 43; 80) eingespritzt werden kann, wobei jeder Injektor (8; 43; 80) jeweils ein kolbenförmiges in einer Führungsbohrung axial verschiebliches, zum Abdichten einer Einspritzöffnung (14) ausgebildetes Ventilglied (12), welches durch einen mit der Führungsbohrung durchgängig verbundenen Düsenraum (11) hindurch geführt und an seinem der Einspritzöffnung (14) abgewandten Ende mittels des in einem Steuerraum (24) ausgebildeten Druckes in Richtung der Einspritzöffnung (14) druckbeaufschlagbar ist, und ein Hubdrucksteuerorgan (29) zur Druckentlastung des Steuerraums (24) aufweist, wobei der Düsenraum (11) und der Steuerraum (24) an eine Kraftstoffversorgung anschließbar sind,
insbesondere zum Durchführen des Einspritzverfahrens nach einem der Ansprüche 1 bis 3,
**dadurch gekennzeichnet,**
**daß** für eine Haupteinspritzung mit dem höheren Kraftstoffdruck der Düsenraum (11) an eine Hochdruckkraftstoffversorgung angeschlossen ist und daß für eine Vor- und/oder Nacheinspritzung und/oder eine Bootinjektion mit dem tieferen Kraftstoffdruck der Düsenraum (11) und der Steuerraum (24) an einen Akkumulatorraum (21; 47) angeschlossen sind, der während oder nach der Haupteinspritzung gefüllt und vor der Vor- bzw. Nacheinspritzung auf den tieferen Kraftstoffdruck entlastet ist.

5. Kraftstoffeinspritzsystem nach Anspruch 4, **gekennzeichnet durch** eine Einrichtung (9), die den Düsenraum (11) entweder mit der Hochdruckkraftstoffversorgung oder mit dem Akkumulatorraum (21) verbindet.

6. Kraftstoffeinspritzsystem nach Anspruch 5, **dadurch gekennzeichnet, daß** der Akkumulatorraum (21) mit einem auf den tieferen Kraftstoffdruck eingestellten Druckbegrenzungsventil (19) verbunden ist.

7. Kraftstoffeinspritzsystem nach Anspruch 4, **dadurch gekennzeichnet, daß** der Akkumulatorraum (47) ständig mit dem Düsenraum (11) und dem Steuerraum (24) verbunden ist.

8. Kraftstoffeinspritzsystem (1; 40; 50; 60) für eine Brennkraftmaschine, bei dem Kraftstoff unter zwei unterschiedlich hohen Kraftstoffdrücken in den Brennraum der Brennkraftmaschine über hubgesteuerte Injektoren (8; 43; 80) eingespritzt werden kann, wobei jeder Injektor (8; 43; 80) jeweils ein kolbenförmiges in einer Führungsbohrung axial verschiebliches, zum Abdichten einer Einspritzöffnung (14) ausgebildetes Ventilglied (12), welches durch einen mit der Führungsbohrung durchgängig verbundenen Düsenraum (11) hindurch geführt und an seinem der Einspritzöffnung (14) abgewandten Ende mittels des in einem Steuerraum (24) ausgebildeten Druckes in Richtung der Einspritz-Öffnung (14) druckbeaufschlagbar ist, und ein Hubdrucksteuerorgan (2/2-Wege-Ventil 29) zur Druckentlastung des Steuerraums (24) aufweist, wobei der Düsenraum (11) und der Steuerraum (24) an eine Kraftstoffversorgung anschließbar sind,
insbesondere zum Durchführen des Einspritzverfahrens nach einem der Ansprüche 1 bis 3, **dadurch gekennzeichnet,**
**daß** für eine Vor- und/oder Nacheinspritzung und/oder eine Bootinjektion mit dem tieferen Kraftstoffdruck der Steuerraum (24) und über ein Rückschlagventil (81) auch der Düsenraum (11) an eine Niederdruckkraftstoffversorgung angeschlossen sind und daß für eine Haupteinspritzung mit dem höheren Kraftstoffdruck der Düsenraum (11) an die Hochdruckkraftstoffversorgung angeschlossen ist.

9. Kraftstoffeinspritzsystem nach einem der Ansprüche 4 bis 8, **dadurch gekennzeichnet, daß** die im Düsenraum (11) und im Steuerraum (24) vorgesehenen Druckflächen des Ventilgliedes (12) aufeinander derart abgestimmt sind, daß das Ventilglied (12) unabhängig von der Stellung des Hubdrucksteuerorgans druckgesteuert öffnet.

## Claims

1. Method for injecting fuel into the combustion chamber of an internal combustion engine at at least two different fuel pressures via injectors (8; 43; 80), the fuel being injected at the lower fuel pressure on a stroke-controlled basis, **characterized in that** the fuel is injected at the higher fuel pressure on a pressure-controlled basis.

2. Injection method according to Claim 1, **characterized in that**, after the injection of fuel at the higher fuel pressure, the fuel pressure in the injector (8; 43) is reduced to the lower fuel pressure and is locally stored for at least one fuel injection process at the lower fuel pressure.

3. Injection method according to Claim 1 or 2, **characterized in that** pressure control is performed independently of stroke control.

4. Fuel injection system (1; 40; 50; 60) for an internal combustion engine, in which fuel can be injected into the combustion chamber of the internal combustion engine at two different fuel pressures via stroke-controlled injectors (8; 43; 80), each injector (8; 43; 80) having in each case one piston-shaped valve element (12) which can be moved axially in a guide hole, is designed to seal an injection opening (14), is passed through a nozzle space (11) which is connected continuously to the guide hole, and can have the pressure formed in a control space (24) applied to it in the direction of the injection opening (14) at its end which is remote from the injection opening (14), and the said injector (8; 43; 80) also having a stroke pressure control member (29) for relieving the pressure in the control space (24), it being possible to connect the nozzle space (11) and the control space (24) to a fuel supply system, in particular for carrying out the injection method according to one of Claims 1 to 3, **characterized in that**, for a main injection process at the higher fuel pressure, the nozzle space (11) is connected to a high-pressure fuel supply system, and **in that**, for a pre-injection and/or after-injection process and/or a boot injection process at the lower fuel pressure, the nozzle space (11) and the control space (24) are connected to an accumulator space (21; 47) which is filled during or after the main injection process and is relieved to the lower fuel pressure prior to the pre-injection or after-injection process.

5. Fuel injection system according to Claim 4, **characterized by** a device (9) which connects the nozzle space (11) either to the high-pressure fuel supply system or to the accumulator space (21).

6. Fuel injection system according to Claim 5, **characterized in that** the accumulator space (21) is connected to a pressure-limiting valve (19) which is set to the lower fuel pressure.

7. Fuel injection system according to Claim 4, **characterized in that** the accumulator space (47) is connected continuously to the nozzle space (11) and the control space (24).

8. Fuel injection system (1; 40; 50; 60) for an internal combustion engine, in which fuel can be injected into the combustion chamber of the internal combustion engine at two different fuel pressures via stroke-controlled injectors (8; 43; 80), each injector (8; 43; 80) having in each case one piston-shaped valve element (12) which can be moved axially in a guide hole, is designed to seal an injection opening (14), is passed through a nozzle space (11) which is connected continuously to the guide hole, and can have the pressure formed in a control space (24) applied to it in the direction of the injection opening (14) at its end which is remote from the injection opening (14), and said injector (8; 43; 80) also having a stroke pressure control member (2/2-way valve 29) for relieving the pressure in the control space (24), it being possible to connect the nozzle space (11) and the control space (24) to a fuel supply system, in particular for carrying out the injection method according to one of Claims 1 to 3, **characterized in that**, for a pre-injection and/or after-injection process and/or a boot injection process at the lower fuel pressure, the control space (24) and, via a non-return valve (81), also the nozzle space (11) are connected to a low-pressure fuel supply system, and **in that**, for a main injection process at the higher fuel pressure, the nozzle space (11) is connected to the high-pressure fuel supply system.

9. Fuel injection system according to one of Claims 4 to 8, **characterized in that** the pressure surfaces of the valve element (12) which are provided in the nozzle space (11) and in the control space (24) are matched to one another in such a way that the valve element (12) opens on a pressure-controlled basis independently of the position of the stroke pressure control member.

## Revendications

1. Procédé d'injection de carburant à l'aide d'au moins deux pressions de carburant de niveaux différents par des injecteurs (8 ; 43 ; 80) dans la chambre de combustion d'un moteur à combustion interne, dans lequel l'injection de carburant se fait de manière commandée par levée à la pression de carburant la plus basse,
**caractérisé en ce que**
l'injection de carburant se fait de façon commandée en pression par la pression de carburant la plus élevée.

2. Procédé d'injection selon la revendication 1,
**caractérisé en ce qu'**
après l'injection de carburant à la pression de carburant la plus élevée, on laisse diminuer la pression de carburant dans l'injecteur (8, 43), à la pression de carburant la plus basse et on enregistre localement au moins une injection de carburant avec la pression de carburant la plus basse.

3. Procédé d'injection selon la revendication 1 ou 2,
**caractérisé en ce que**
la commande de pression est faite indépendamment de la commande de levée.

4. Système d'injection de carburant (1 ; 40 ; 50 ; 60) pour un moteur à combustion interne dans lequel le carburant est injecté à deux pressions de carburant de niveaux différents dans la chambre de combustion du moteur à combustion interne par des injecteurs (8 ; 43 ; 80) commandés en levée,
chacun des injecteurs (8 ; 43 ; 80) comporte chaque fois un organe de soupape (12) en forme de piston coulissant axialement dans un perçage de guidage pour rendre étanche un orifice d'injection (14), cet organe traversant une chambre de buse (11) reliée de façon passante au perçage de guidage et son extrémité opposée à l'orifice d'injection (14) est sollicité par la pression développée dans une chambre de commande (24) en direction de l'orifice d'injection (14) ainsi que par un organe de commande de levée/pression (29) pour décharger en pression la chambre de commande (24),
la chambre de buse (11) et la chambre de commande (24) pouvant être reliées à une alimentation de carburant,
notamment pour la mise en oeuvre du procédé d'injection selon l'une des revendications 1 à 3,
**caractérisé en ce que**
pour une injection principale avec une pression de carburant, la chambre de buse (11) est raccordée à une alimentation de carburant à haute pression et
pour une préinjection et/ou une post-injection et/ou une injection d'accélération, ils sont reliés à la pression de carburant plus basse de la chambre de buse (11) et la chambre de commande (24) est reliée à une chambre d'accumulateur (21 ; 47), qui est remplie pendant ou après l'injection principale et est déchargée à la pression de carburant la plus faible avant la préinjection ou la post-injection.

5. Système d'injection de carburant selon la revendication 4,
**caractérisé par**
une installation (9) qui relie la chambre de buse (11) soit à l'alimentation de carburant à haute pression soit à la chambre d'accumulateur (21).

6. Système d'injection de carburant selon la revendication 5,
**caractérisé en ce que**
la chambre d'accumulateur (21) est reliée à une soupape de limitation de pression (19) réglée sur la pression de carburant la plus basse.

7. Système d'injection de carburant selon la revendication 4,
**caractérisé en ce que**
la chambre d'accumulateur (47) est reliée en permanence à la chambre de buse (11) et à la chambre de commande (24).

8. Système d'injection de carburant (1 ; 40 ; 50 ; 60) pour un moteur à combustion interne dans lequel le carburant est injecté sous deux pressions de carburant de niveaux différents dans la chambre de combustion du moteur à combustion interne par des injecteurs commandés en levée (8 ; 43 , 80), chacun des injecteurs (8 ; 43 ; 80) étant réalisé sous la forme d'un organe de soupape (12) en forme de piston coulissant axialement dans un perçage de guidage pour rendre étanche un orifice d'injection (14), cet organe traversant une chambre de buse (11) reliée de façon passante au perçage de guidage et son extrémité opposée à l'orifice d'injection (14) est sollicité en pression dans la direction de l'orifice d'injection (14) par la pression développée dans la chambre de commande (24), et
un organe de commande levée/pression (distributeur 29 à 2/2 voies) pour décharger la pression de la chambre de commande (24),
la chambre de buse (11) et la chambre de commande (24) pouvant être reliées à une alimentation de carburant,
notamment pour la mise en oeuvre du procédé d'injection selon l'une des revendications 1 à 3,
**caractérisé en ce que**
pour une préinjection et/ou une post-injection et/ou une injection d'accélération, avec la pression de carburant la plus basse de la chambre de commande (24) et par une soupape anti-retour (81), la chambre de buse (11) est également reliée à l'alimentation en carburant à basse pression et
pour une injection principale avec la pression de carburant élevée, la chambre de buse (11) est reliée à l'alimentation en carburant à haute pression.

9. Système d'injection de carburant selon l'une des revendications 4 à 8,
**caractérisé en ce que**
les surfaces de pression de l'organe de soupape (12) prévu dans la chambre de buse (11) et dans la chambre de commande (24) sont accordées l'une en fonction de l'autre pour que l'organe de soupape (12) s'ouvre de manière commandée en pression, indépendamment de la position de l'organe de commande levée/pression.
